# EUROPÄISCHE PATENTSCHRIFT

(11) **EP 2 089 189 B1**
(45) Veröffentlichungstag und Bekanntmachung des Hinweises auf die Patenterteilung: **10.10.2012**
(21) Anmeldenummer: 07822291.6
(22) Anmeldetag: 07.11.2007
(51) Int. Cl.: B25B 23/142, B25G 1/10

(54) **SCHRAUBENDREHER MIT GRIFF**
SCREWDRIVER WITH GRIP
TOURNEVIS À POIGNÉE

(30) Priorität: 18.11.2006 DE 102006054477
(43) Veröffentlichungstag der Anmeldung: 19.08.2009
(73) Patentinhaber: WERA WERK HERMANN WERNER GmbH & Co. KG, 42349 Wuppertal (DE)
(72) Erfinder: STRAUCH, Martin, 42349 Wuppertal (DE)
(74) Vertreter: Grundmann, Dirk
(86) Internationale Anmeldenummer: PCT/EP2007/061977
(87) Internationale Veröffentlichungsnummer: WO 2008/058873

(56) Entgegenhaltungen:
- WO-A-2006/069759
- DE-A1- 4 219 253
- US-A- 4 709 602
- US-A- 4 768 406
- US-B1- 6 439 086

## Beschreibung

Die Erfindung betrifft einen Schraubendreher mit Griff, wobei dieser eine formveränderliche Handumgriffszone aufweist, zur Einleitung eines Drehmomentes, mit mindestens einem Abschnitt der Handumgriffszone, der sich bei Einleiten eines Drehmoments verformt, wobei der Griff ein eine Klinge tragendes Kernteil und einen das Kernteil umgebendes Hülsenteil aufweist, wobei das Hülsenteil gegenüber dem Kernteil verdrehbar ist und die Verformung des Abschnittes der Handumgriffszone aus einer Drehverlagerung des Hülsenteiles gegenüber dem Kernteil resultiert.

Ein derartiger Schraubendreher ist aus der US 4,768,406 vorbekannt. Der Schraubendreher besitzt ein prismatisches Kernteil und eine dieses Kernteil umgebende Hülse. Zwischen Hülseninnenwandung und Prisma-Außenfläche liegen Rollkörper, die sich beim relativen Verdrehen von Hülse gegenüber Kernteil verschieben, so dass sich das Hülsenteil verformt.

Aus der US 3,752,202 ist ein Schraubendreher vorbekannt, bei dem eine Hülse auf ein Kernteil aufgesteckt ist.

Einen ähnlichen Schraubendreher beschreibt die US 6,668,689 B1. Auch hier ist eine Hülse auf ein Kernteil aufgesteckt.

Die US 3,189,069 beschreibt einen Schraubendreher mit einem Griff, der ein Kernteil aufweist. Das Kernteil besitzt nutartige Axialvertiefungen, in die nach innen ragende Rippen eines Hülsenteiles eingreifen.

Die DE 101 08 672 A1 beschreibt einen Griff für einen Schlüssel. Ein Griffkörper ist dabei drehbar auf einem Schaft angeordnet.

Die DE 10 2005 037 504 B3 beschreibt einen Handgriff für einen Schraubwerkzeug mit einen Griffmantel aus Kunststoff, in dem sich in Längsrichtung erstreckende Kammern befinden.

Die WO 2006/069759 beschreibt einen Schraubendreher mit einem Kern, der von einer gummielastischen, deformierbaren Hülse umgeben ist. Die Hülse besitzt in Axialrichtung verlaufende Kammern, die mit Luft oder einer Flüssigkeit gefüllt sind. Der Griff kann von der ihn umgreifenden Hand in Radialrichtung zusammengedrückt werden, so dass sich seine Form ändert. Hierdurch soll eine verbesserte Drehmomenteintragung möglich sein.

Aus der DE 42 19 253 A1 ist ein aus mehreren Bestandteilen bestehender Griff für ein Werkzeug bekannt. Der Griff besitzt einen Kern, der von einem Mantel umgeben ist. In Höhlungen des Mantels liegen Weichkunststofffelder ein, die die Griffigkeit und damit die Drehmomentübertragbarkeit fördern.

Aus der DE 29 12 930 U1 ist ein Griff für ein Schraubwerkzeug bekannt, bei dem auf einem Kern ein Schaumstoffmantel liegt. Der Schaumstoff ist komprimierbar und verzögert rückstellbar. Bei Umfassen des Griffs kann der Schaumstoff radial einwärts ausweichen. Es bilden sich dann Griffmulden, die auch zu einer Verbesserung der Krafteinleitung dienen.

Der Erfindung liegt die Aufgabe zugrunde, einen gattungsgemäßen Schraubendreher gebrauchsvorteilhaft weiterzubilden.

Gelöst wird die Aufgabe durch die in den Ansprüchen angegebene Erfindung, wobei jeder Anspruch eine eigenständige Lösung der Aufgabe darstellt und mit jedem anderen Anspruch in beliebiger Form kombinierbar ist.

Zunächst und im Wesentlichen wird vorgeschlagen, dass der verformbare Abschnitt ein Teilabschnitt einer hülsenaußenseitigen Weichkunststoffeinlage ist, die als radial einwärts ragender Zahn in einer Zahnlücke des Kernteiles einliegt. Ferner ist vorgesehen, dass das Hülsenteil drehwinkelbegrenzt gegenüber dem Kernteil verdrehbar ist. Die Drehwinkelbegrenzung kann über einen Anschlag erfolgen. Es ist aber auch vorgesehen, dass das Hülsenteil gegen eine elastische Rückstellkraft aus einer Grundstellung in eine Verdrehstellung gegenüber dem Kernteil verdrehbar ist. Auch hier kann ein Anschlag zur Drehwinkelbegrenzung vorgesehen sein. Die elastische Rückstellkraft steigt mit zunehmendem Verdrehwinkel. Ein Anschlag ist deshalb grundsätzlich nicht erforderlich. In einer Weiterbildung der Erfindung ist vorgesehen, dass die beiden Griffteile jeweils miteinander zusammenwirkende, die Drehwinkel begrenzende Anschläge bzw. Gegenanschläge ausbilden. Das Kernteil kann einen unrunden und insbesondere polygonartigen Querschnitt aufweisen. Dieses Kernteil kann mit Drehspiel in einer entsprechenden Höhlung des Hülsenteiles einliegen. Anschlagflanken des Kernteiles können dann mit Gegenanschlagflanken des Hülsenteiles zusammenwirken. Die Rückstellkraft wird von einem bei der Verdrehung verformten Weichkunststoffteil erzeugt. Dieses Weichkunststoffteil ist Teil der Weichkunststoffeinlage. Dieses Weichkunststoffteil bildet den Zahn aus, der in einer Zahnlücke des Kernteiles einliegt. Der Zahn ist somit eine Fortsetzung dieses Weichkunststoffteiles. Das Weichkunststoffteil durchragt dabei ein Fenster im Boden einer Vertiefung, in welche die Weichkunststoffeinlage eingespritzt ist. Werden Kernteil und Hülsenteil gegeneinander verdreht, so kann der zahnförmige Fortsatz des Weichkunststoffteiles aus der Zahnlücke herausgedrängt werden. Es wird dabei in Radialrichtung nach außen verschoben. Die Oberfläche der Weichkunststoffzone wölbt sich dabei nach außen. Diese drehmomentabhängige Wölbungsbildung ändert das Griffprofil. Es entsteht in Umfangsrichtung ein Wulst bzw. eine einem Wulst vorgelagerte Vertiefung. Dies steigert die Krafteinleitung. Anders als bei dem eingangs zitierten Stand der Technik werden diese Radialwölbungen nicht durch einen radialen Druck der den Griff umfassenden Hand erzeugt. Die Radialwölbungen entstehen vielmehr durch Aufbringen eines Drehmomentes. Es handelt sich hier um drehmomentabhängige Verformungen, die rückstellfähig sind. Das Kernteil kann aus Hartkunststoff bestehen. Auch das Hülsenteil besteht vorzugsweise aus Hartkunststoff. Die in Aussparungen des Hülsenteiles einliegenden Weichkunststoffeinlagen können dort im Spritzgussverfahren eingebracht werden. Die Weichkunststoffeinlagen können in einer Alternative aber auch als Montageteile vorgefertigt sein. Sie können dann in entsprechende Ausnehmungen des Hülsenteiles eingesetzt werden. Sie können dabei auch eingeklebt werden. Die Weichkunststoffeinlagen können untereinander über Stege verbunden sein, so dass sie insgesamt eine Ringform ausbilden. Darüber hinaus auch Formschlussmittel vorgesehen sein, um die Weichkunststoffeinlagen in den Aussparungen zu halten. Beispielsweise können die Wände der Aussparungen hinterschnitten sein. In einer Weiterbildung der Erfindung ist das Hülsenteil nicht nur in Umfangsrichtung gegenüber dem Kernteil abgefedert. Es ist auch in Achsrichtung gegenüber dem Kernteil abgefedert. Hierzu kann ein Dämpfungsglied vorgesehen sein, welches zwischen einem Radialvorsprung des Kernteiles und einem Radialvorsprung des Hülsenteiles liegt. Vorzugsweise handelt es sich bei dem Dämpfungsteil um einen gummielastischen Ring. Dieser kann im Bereich einer Griffkuppe vorgesehen sein. Die Griffkuppe kann aus Stahl bestehen und in pulsübertragender Wirkverbindung zur Klinge stehen. Das Schraubwerkzeug kann dann als Meißel verwendet werden. Die auf die Griffkuppe aufgebrachten Hammerschläge werden durch das Dämpfungsglied gedämpft. Die Griffhülse kann auch gleichsam schwimmend zwischen zwei Dämpfungsringen gelagert sein.

Ein Ausführungsbeispiel der Erfindung wird nachfolgend anhand beigefügter Zeichnungen erläutert. Es zeigen:
- Fig. 1: die Ansicht eines Schraubendrehers,
- Fig. 2: die klingenseitige Stirnansicht auf das in Fig. 1 dargestellte Ausführungsbeispiel,
- Fig. 3: einen Schnitt gemäß der Linie III - III in Fig. 2,
- Fig. 4: einen Schnitt gemäß der Linie IV - IV in Fig. 1,
- Fig. 5: einen Schnitt gemäß der Linie V - V in Fig. 1,
- Fig. 6: eine Explosionsdarstellung der einzelnen Bestandteile des Schraubendrehers,
- Fig. 7: eine Darstellung gemäß Fig. 4, jedoch in einer verdrehten Stellung, und
- Fig. 8: eine Darstellung gemäß Fig. 5, jedoch in einer verdrehten Stellung.

Der Schraubendreher besteht aus einer Stahlklinge 3. Auf dieser steckt ein aus Hartkunststoff gefertigtes Griffkernteil 1. Das Griffkernteil 1 besitzt einen polygonartigen Querschnitt. Eckbereiche des polygonartigen Querschnittes bilden Anschläge 6 aus. Es handelt sich hier um eine Sechskantgeometrie.

Das Kernteil 1 ist in ein Griffhülsenteil 2 eingesteckt. Hierzu besitzt das Griffhülsenteil 2 eine Axialhöhlung. Die Querschnittsgrundrisskontur der Axialhöhlung des Hülsenteiles 2 ist der Querschnittsgrundrissform des Kernteiles 1 derart angepasst, dass das Kernteil 1 mit einem geringen Drehwinkelbewegungsspiel in dem Hülsenteil 2 einliegt. Flanken der Höhlung des Hülsenteiles 2 bilden Gegenanschläge 7 für die Anschläge 6 des Kernteiles 1.

Das Hülsenteil 2 besitzt eine Vielzahl von in Umfangsrichtung mit gleichem Abstand angeordneten Weichkunststoffeinlagen 4. Es sind insgesamt zwei in Achsrichtung hintereinanderliegende Weichkunststoffzonen vorgesehen, die jeweils sechs einzelne Weichkunststoffeinlagen 4 ausbilden.

Zwei sich diametral gegenüberliegende Weichkunststoffeinlagen 4 setzen sich mit Fortsätzen 4' bis in die Höhlung des Hülsenteiles 2 fort. Dabei durchgreift der Weichkunststoff ein in Radialrichtung offenes Fenster der Griffhülse 2. Die Fortsätze 4' greifen dabei in formangepasste Zahnlücken 10. In einer Grundstellung besitzt das Kernteil 1 zum Hülsenteil 2 eine derartige Drehorientierung, dass eine Drehbewegung in beiden Drehrichtungen bis in eine Anschlagstellung möglich ist, in der die Anschlagflanke 6 gegen die Gegenanschlagflanke 7 tritt. Im Zuge dieser Drehbewegung wird auf den zahnartigen Fortsatz 4' der Weichkunststoffeinlage 4 von den Wänden der Zahnlücke 10 eine Scherkraft aufgebracht. Dies führt dazu, dass - wie in der Fig. 7 dargestellt - der zahnartige Fortsatz 4' der Weichkunststoffeinlage 4 bereichsweise aus der Zahnlücke 10 herausgesteuert wird. Dabei baut sich auch eine elastische Rückstellkraft auf. Diese Verformung setzt sich durch das Fenster hindurch in einer Oberflächenverformung der Weichkunststoffeinlage 4 fort. Die Außenwandung der Weichkunststoffeinlage 4 ist eine Teilzone 5' einer Handumgriffszone 5. Diese Handumgriffszone 5 wird von der Hand eines Benutzers umfasst, wenn er den Griff des Schraubendrehers zur Einbringung eines Drehmomentes in den Kopf einer Schraube drehen will. Bei der Aufbringung eines Drehmomentes und der damit verbundenen Verformung bzw. Ausweichbewegung des Weichkunststoffzahnes 4' aus der Zahnlücke 10 wölbt sich ein Teilabschnitt 5' der Handumgriffszone 5 in Radialrichtung nach außen und bildet einen zusätzlichen Widerstand gegen die Hand des Benutzers. Der Durchmesser des Griffs wird in diesem Bereich geringfügig größer. Dies erhöht die Schraubleistung, da höhere Drehmomente gegen diesen Widerstand einbringbar sind.

Wird der Griff von der Hand des Benutzers losgelassen, so taucht der Weichkunststoffzahn 4' wieder in die Zahnlücke 10 zurück. Dabei wird das Kernteil 1 wieder zurück in die Grundstellung in Bezug auf das Hülsenteil 2 zurückgedreht. Im Bereich der Handumgriffszone 5 kann der Griff einen kreisrunden Querschnitt besitzen. Solange nur ein geringes Drehmoment auf den Griff ausgeübt wird, behält er diesen kreisrunden Grundriss. Bei einer Erhöhung des Drehmomentes wölben sich aber Teilbereiche der Handumgriffszone 5 in Radialrichtung nach außen, so dass die Umrisskontur nicht mehr rund ist.

Wie aus den Figuren 5 und 8 zu entnehmen ist, sind zwischen Kernteil 1 und Hülsenteil 2 weitere Drehendanschläge vorgesehen. Ein Anschlagfortsatz 8 des Hülsenteiles 2 ragt in Radialrichtung nach innen in eine Vertiefung 14 des Kernteiles ein. Diese Aussparung 14 besitzt zwei Seitenwände 9, die als Gegenanschläge zum Anschlag 8 wirken. Der Anschlag 8 sitzt mit einem entsprechenden Drehbewegungsspiel in der Aussparung 14.

Die Kraft zur Erzeugung der Auswölbung 5' kann nicht nur über einen Weichkunststoffzoneneingriff in eine entsprechende Aussparung 10 des Kernteiles erzeugt werden. In nicht dargestellten Ausführungsbeispielen können Hebelantriebe oder Keilsteuerungen das radiale Auswölben bewirken. Es wird als besonders vorteilhaft angesehen, dass die Auswölbungen 5' durch Aufbringen eines Drehmoments erfolgen.

Von eigenständiger Bedeutung ist die Tordierbarkeit des Hülsenteiles gegenüber dem Kernteil. Dies erhöht den Schraubkomfort, da beim harten Schraubfall auftretende Schläge abgefangen werden. Dies ist dann von Vorteil, wenn das erfindungsgemäße Schraubwerkzeug als Gegenhaltewerkzeug zu einem Elektroschrauber verwendet wird. Der harte Schraubfall wird dabei gedämpft. Bei der Verwendung des Schraubwerkzeuges als reines handbetriebenes Werkzeug tritt der zuvor erörterte harte Schraubfall aber nicht auf. Auch dann ist die Torsionsfunktion vorteilhaft, da die Aufbringung des hohen Drehmomentes in der Endphase der Einschraubbetätigung fühlbar weicher erfolgt. Es wird dadurch ein "Abdrehen" des Schraubenkopfes vermieden, da der Betätiger durch die Relativdrehung zwischen Hülsenteil 2 und Kernteil 1 die Belastungsgrenze spürt. Die Tordierbarkeit ermöglicht somit ein spürbares Erreichen des maximalen Drehmomentes, so dass eine Scherung der Schraube vermieden wird.

Das Dämpfungsglied wird dabei von dem oben erwähnten Weichkunststofffortsatz 4' ausgebildet, der in eine entsprechende Aussparung 10 des Kernteiles hineintaucht und dabei in einer Grundstellung die beiden Teile 1, 2 in einer mittleren Neutralstellung hält. Aus dieser Neutralstellung lässt sich das Hülsenteil 2 gegenüber dem Kernteil 1 in beiden Richtungen verdrehen. Im Zuge der Verdrehung baut sich eine elastische Rückstellkraft auf. Diese sorgt im Anschluss an die Drehmomentbeaufschlagung für die Rückstellung in die Grundstellung.

Beim Ausführungsbeispiel ragt ein Abschnitt 3' der Klinge 3 in eine aus Stahl gefertigte Schlagkappe 12, die dem Kernteil 1 zugeordnet ist. Auf der Radialstufe 15 liegt ein elastischer Ring 11. Dieser füllt einen Spalt zwischen einer Radialstufe 16, die dem Hülsenteil 2 zugeordnet ist und der Radialstufe 15 der Schlagkappe 12. Zufolge dieser Ausgestaltung ist das Hülsenteil 2 nicht nur schwimmend in Umfangsrichtung auf dem Kernteil 1 gelagert. Es ist auch gegen das Dämpfungselement 11 schwimmend in Achsrichtung auf dem Kernteil 1 gelagert.

Wird das Werkzeug als Meißel verwendet, so wirkt der Dämpfungsring 11 stoßabsorbierend.

Auch am klingenseitigen Ende des Griffs kann ein derartiger Dämpfungsring vorgesehen sein.

Das Kernteil 1 kann mit dem Hülsenteil 2 steckverbunden werden. Aus der Höhlung des Hülsenteiles 2 ragen in diametraler Gegenüberlage Rastvorsprünge 17 in Rastvertiefungen des Kernteiles 2. Diese Rastvertiefungen werden von einer Raststufe 18 gebildet, die beim Ineinanderstecken von Kernteil 1 und Hülsenteil 2 überwunden werden.

Die Fig. 5 zeigt eine zusätzliche oder alternative Anschlagsbegrenzung der Verdrehbarkeit des Kernteiles 1 gegenüber dem Hülsenteil 2. Hierzu dient der mit der Bezugsziffer 19 bezeichnete Ring, der das Kernteil 1 umgebend in der Höhlung des Hülsenteiles 2 einliegt. Zwei sich diametral gegenüberliegende in Achsrichtung vorstehende Zungen 20 des Ringes 19 greifen in Vertiefungen 21 des Kernteiles 2 ein. Die beiden Wände 21' der Vertiefung 21 dienen als Anschlagflanken für die beiden korrespondierenden Schmalseiten der Zunge 20. Der Ring 19 kann sich somit geringfügig gegenüber dem Kernteil 1 verdrehen. Es ist aber auch vorgesehen, dass die in Umfangsrichtung gemessene Breite der Zunge 20 dem Abstand der beiden Anschlagflanken 21 entspricht, so dass der Ring 19 drehfest dem Kernteil 1 zugeordnet ist.

Der Ring 19 bildet zwei sich diametral gegenüberliegende Radialtaschen 14 aus. In jede dieser Taschen 14 greift ein radial einwärts gerichteter Fortsatz 8 der Innenwandung des Hülsenteiles 2. Die in Umfangsrichtung gemessene Breite des Anschlagfortsatzes 8 ist kleiner als die in Umfangsrichtung gemessene Breite der Aussparung 14. Die beiden Wandungen 9 der Aussparung 14 dienen somit als Drehbegrenzungsanschläge.

Die Tordierbarkeit des Hülsenteiles 2 gegenüber dem Kernteil 1 wird zufolge eines zwischen Hülsenteil 2 und Kernteil 1 wirkenden Elastikelementes 4' bewirkt. Dieses Elastikelement 4' kann derartig gestaltet sein, dass die Verformung erst bei Überschreiten eines Grenzdrehmomentes erfolgt. Wird beispielsweise mit dem Schraubwerkzeug nur ein geringes Drehmoment, beispielsweise beim "zwiebeln" aufgebracht, so sollen sich Hülsenteil 2 und Kernteil 1 gegeneinander bewegen. Das Elastikelement 4' behält bei diesen geringen Drehmomenten seine Form bei. Es kann hierzu gewissermaßen vorgespannt sein.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Schraubendreher mit einem Griff, welcher eine formveränderliche Handumgriffszone (5) aufweist, zur Einleitung eines Drehmomentes, mit mindestens einem Abschnitt (5') der Handumgriffszone (5), der sich bei Einleiten eines Drehmoments verformt, wobei der Griff ein eine Klinge (3) tragendes Kernteil (1) und einen das Kernteil (1) umgebendes Hülsenteil (2) aufweist, wobei das Hülsenteil (2) gegenüber dem Kernteil (1) verdrehbar ist und die Verformung des Abschnittes (5') der Handumgriffszone (5) aus einer Drehverlagerung des Hülsenteiles (2) gegenüber dem Kernteil (1) resultiert, **dadurch gekennzeichnet, dass** der verformbare Abschnitt (5') ein Teilabschnitt (4') einer hülsenaußenseitigen Weichkunststoffeinlage (4) ist, der als radial einwärts ragender Zahn in einer Zahnlücke (10) des Kernteiles (1) einliegt.

2. Schraubendreher nach Anspruch 1, **gekennzeichnet durch** mindestens einen Anschlag (6, 7; 8, 9) zur Drehwinkelbegrenzung.

3. Schraubendreher nach einem oder mehreren der vorhergehenden Ansprüche, **dadurch gekennzeichnet, dass** das Hülsenteil (2) gegen eine elastische Rückstellkraft aus einer Grundstellung in eine Verdrehtstellung gegenüber dem Kernteil (1) verdrehbar ist.

4. Schraubendreher nach einem oder mehreren der vorhergehenden Ansprüche, **gekennzeichnet durch** einen dem einen der beiden Griffteile (2) zugeordneten Anschlag (6, 8), der mit einem Umfangsdrehabstand zwischen zwei Gegenanschlägen (7, 9) des anderen der beiden Griffteile (1, 2) liegt.

5. Schraubendreher nach einem oder mehreren der vorhergehenden Ansprüche, **dadurch gekennzeichnet, dass** die Rückstellkraft von dem bei der Verdrehung verformten Weichkunststoffteil (4') erzeugt wird.

6. Schraubendreher nach einem oder mehreren der vorhergehenden Ansprüche, **dadurch gekennzeichnet, dass** das Weichkunststoffteil (4') ein Teilabschnitt einer hülsenteilaußenseitigen Weichkunststoffeinlage (4) ist.

7. Schraubendreher nach einem oder mehreren der vorhergehenden Ansprüche, **dadurch gekennzeichnet, dass** das Verdrehen von Hülsenteil (1) gegenüber dem Kernteil (2) mit einer Verformung einer auf der Hülsenteilaußenseite angeordneten Weichkunststoffzone (5') der Handumgriffszone (5) einhergeht.

8. Schraubendreher nach einem oder mehreren der vorhergehenden Ansprüche, **dadurch gekennzeichnet, dass** die Verformung die Folge einer Ausweichbewegung eines aus einer Zahnlücke (10) zumindest bereichsweise herausgesteuerten, der Weichkunststoffzone (5') zugeordneten Zahnes (4') ist.

9. Schraubendreher nach einem oder mehreren der vorhergehenden Ansprüche 12 oder 13, **dadurch gekennzeichnet, dass** das Hülsenteil (2) gegen die Rückstellkraft zumindest eines elastischen Dämpfungsgliedes (11) in Achsrichtung verlagerbar auf dem Kernteil (1) sitzt.

10. Schraubendreher nach einem oder mehreren der vorhergehenden Ansprüche, **dadurch gekennzeichnet, dass** das elastische Dämpfungsglied ein Ring (11) ist, der zwischen Hülsenteil (2) und Kernteil (1) angeordnet ist.

11. Schraubendreher nach einem oder mehreren der vorhergehenden Ansprüche, **gekennzeichnet durch** eine der Griffkuppe zugeordneten Stahlschlagkappe (12), die in impulsübertragender Wirkverbindung mit der Klinge (3) steht.

12. Schraubendreher nach einem oder mehreren der vorhergehenden Ansprüche, **dadurch gekennzeichnet, dass** die relative Verformbarkeit eines zwischen Hülsenteil (2) und Kernteil (1) angeordneten, die Tordierbarkeit ermöglichenden Elastikelements (4') erst bei Überschreiten eines Grenzdrehmomentes erfolgt.

13. Schraubendreher nach einem oder mehreren der vorhergehenden Ansprüche, **gekennzeichnet durch** ein zufolge elastischer Lagerung schwimmend an einem Kernteil (1) gelagertes Hülsenteil (2).

## Claims

1. Screwdriver with a grip, which has a hand gripping zone (5) which can change its shape, for introducing a torque, comprising at least one portion (5') of the hand gripping zone (5) that is deformed when a torque is introduced, wherein the grip has a core part (1), bearing a blade (3), and a sleeve part (2), surrounding the core part (1), wherein the sleeve part (2) can be turned relative to the core part (1) and the deforming of the portion (5') of the hand gripping zone (5) results from a rotational displacement of the sleeve part (2) relative to the core part (1), **characterised in that** the deformable portion (5') is a sub-portion (4') of a flexible plastics material insert (4) on the outside of the sleeve, which, as a radially inwardly protruding tooth, is inserted in a tooth gap (10) of the core part (1).

2. Screwdriver according to claim 1, **characterised by** at least one stop (6, 7; 8, 9) for limiting the angle of rotation.

3. Screwdriver according to one or more of the preceding claims, **characterised in that** the sleeve part (2) is rotatable relative to the core part (1) against an resilient restoring force from a rest position into a twisted position.

4. Screwdriver according to one or more of the preceding claims, **characterised by** a stop (6, 8) which is associated with one of the two gripping parts (2) and located between two counter stops (7, 9) of the other of the two gripping parts (1, 2), with a circumferential space for rotation.

5. Screwdriver according to one or more of the preceding claims, **characterised in that** the restoring force is generated by the flexible plastics material part (4') deformed during the rotation.

6. Screwdriver according to one or more of the preceding claims, **characterised in that** the flexible plastics material part (4') is a sub-portion of a flexible plastics material insert (4) on the outside of the sleeve.

7. Screwdriver according to one or more of the preceding claims, **characterised in that** the rotation of a sleeve part (1) relative to the core part (2) is accompanied by a deformation of a flexible plastics material zone (5') of the hand gripping zone (5) arranged on the outside of the sleeve.

8. Screwdriver according to one or more of the preceding claims, **characterised in that** the deformation is the result of a deflecting movement of a tooth (4') associated with the flexible plastics material zone (5') which is steered out of a tooth gap (10) at least in some regions.

9. Screwdriver according to one or more of the preceding claims 12 or 13, **characterised in that** the sleeve part (2) rests on the core part (1), and is displaceable in the axial direction against the restoring force of at least one resilient damping element (11).

10. Screwdriver according to one or more of the preceding claims, **characterised in that** the resilient damping element is a ring (11) arranged between the sleeve part (2) and the core part (1).

11. Screwdriver according to one or more of the preceding claims, **characterised by** a steel impact cap (12) which is associated with the tip of the grip and is operatively connected to the blade (3) in an impulse-transferring manner.

12. Screwdriver according to one or more of the preceding claims, **characterised in that** the relative deformability of a resilient element (4') which is arranged between the sleeve part (2) and the core part (1) and which makes the grip twistable is only possible if a limit torque is exceeded.

13. Screwdriver according to one or more of the preceding claims, **characterised by** a sleeve part (3) float-mounted on a core part (1) as a result of resilient mounting.

## Revendications

1. Tournevis doté d'une poignée, qui présente une zone de préhension à la main (5) de forme variable, servant à introduire un couple de rotation, doté d'au moins une section (5') de la zone de préhension à la main (5) qui se déforme lors de l'introduction du couple de rotation, où la poignée présente une partie centrale (1) supportant une lame (3) et une partie de manchon (2) entourant la partie centrale (1), où la partie de manchon (2) peut être tournée par rapport à la partie centrale (1) et la déformation de la section (5') de la zone de préhension à la main (5) résulte du déplacement par rotation de la partie de manchon (2) par rapport à la partie centrale (1), **caractérisé en ce que** la section (5') déformable est une section partielle (4') d'une garniture en plastique mou (4) située côté extérieur du manchon, laquelle section partielle se trouve à l'intérieur d'un creux (10) de la partie centrale (1) sous la forme d'une dent faisant saillie radialement vers l'intérieur.

2. Tournevis selon la revendication 1, **caractérisé par** au moins une butée (6, 7 ; 8, 9) servant à délimiter un angle de rotation.

3. Tournevis selon l'une quelconque ou plusieurs des revendications précédentes, **caractérisé en ce que** la partie de manchon (2) peut être tournée contre une force de rappel élastique depuis une position de base dans une position tournée par rapport à la partie centrale (1).

4. Tournevis selon l'une quelconque ou plusieurs des revendications précédentes, **caractérisé par** une butée (6, 8) associée à l'une des deux parties de poignée (2), laquelle butée se trouve à une distance de rotation périphérique entre deux contre-butées (7, 9) de l'autre des deux parties de poignée (1, 2).

5. Tournevis selon l'une quelconque ou plusieurs des revendications précédentes, **caractérisé en ce que** la force de rappel est générée par la partie en plastique mou (4') déformée lors de la rotation.

6. Tournevis selon l'une quelconque ou plusieurs des revendications précédentes, **caractérisé en ce que** la partie de plastique mou (4') est une section partielle d'une garniture en plastique mou (4) située côté extérieur de la partie de manchon.

7. Tournevis selon l'une quelconque ou plusieurs des revendications précédentes, **caractérisé en ce que** la rotation de la partie de manchon (1) par rapport à la partie centrale (2) va de pair avec une déformation d'une zone en plastique mou (5') de la zone de préhension à la main (5), disposée sur le côté extérieur de la partie de manchon.

8. Tournevis selon l'une quelconque ou plusieurs des revendications précédentes, **caractérisé en ce que** la déformation est la conséquence d'un mouvement d'évitement d'une dent (4') associée à la zone en plastique mou (5'), sortie de manière commandée au moins par endroits d'un creux (10).

9. Tournevis selon l'une quelconque ou plusieurs des revendications précédentes 12 ou 13, **caractérisé en ce que** la partie de manchon (2) se trouve sur la partie centrale (1) de manière à pouvoir être déplacée contre la force de rappel d'au moins un organe amortisseur (11) élastique dans la direction axiale.

10. Tournevis selon l'une quelconque ou plusieurs des revendications précédentes, **caractérisé en ce que** l'organe amortisseur élastique est une bague (11) qui est disposée entre la partie de manchon (2) et la partie centrale (1).

11. Tournevis selon l'une quelconque ou plusieurs des revendications précédentes, **caractérisé par** un embout en acier (12) associé à la calotte de poignée, lequel embout coopère tout en transmettant des impulsions avec la lame (3).

12. Tournevis selon l'une quelconque ou plusieurs des revendications précédentes, **caractérisé en ce que** la déformabilité relative d'un élément élastique (4') disposé entre la partie de manchon (2) et la partie centrale (1), permettant l'aptitude à la torsion ne se produit qu'en cas de dépassement d'un couple de rotation limite.

13. Tournevis selon l'une quelconque ou plusieurs des revendications précédentes, **caractérisé par** une partie de manchon (2) logée au niveau d'une partie centrale (1) de manière flottante suite à un montage élastique.
